# EUROPÄISCHE PATENTSCHRIFT

(11) **EP 0 077 945 B1**
(45) Veröffentlichungstag und Bekanntmachung des Hinweises auf die Patenterteilung: **24.06.1987**
(21) Anmeldenummer: 82109268.1
(22) Anmeldetag: 07.10.1982
(51) Int. Cl.: F41H 9/00

(54) **Gerät zur Selbstverteidigung**
Self defense device
Dispositif d'autodéfense

(30) Priorität: 22.10.1981 DE 3141845
(43) Veröffentlichungstag der Anmeldung: 04.05.1983
(73) Patentinhaber: Schmidtke, Uwe, D-3546 Vöhl-Asel (DE)
(72) Erfinder: Rüttinger, Armin, D-8999 Scheidegg (DE)
(74) Vertreter: Hiebsch, Gerhard F., Dipl.-Ing.

## Beschreibung

Die Erfindung betrifft ein Gerät zur Selbstverteidigung mit einem als Gebrauchsgegenstand getarnten Gehäuse um eine Aufnahmekammer für einen Gasbehälter, welcher sowohl ein unter Druck stehendes Sprühmedium enthält als auch einen beweglichen Sprühkopf mit Auslassdüse für das Sprühmedium sowie ein Betätigungsorgan für eine Relativverschiebung des Sprühkopfes zum Gasbehälter aufweist, wobei das Gehäuse mit einer Gehäuseöffnung für den aus der Auslassdüse austretenden Sprühstrahl und zur Tarnung mit einem Schlüssel versehen ist.

Ein solches Gerät ist aus der US-A-4 220 263 bekannt. Es zeigt einen Schlüsselanhänger der genannten Art, der durch seine Unförmigkeit ein Selbstverteidigungsgerät vermuten lässt. Es fehlt ein am Gehäuse angeordnetes und von aussen bedienbares Betätigungsorgan.

Der Erfindung liegt die Aufgabe zu Grunde, das Gerät der eingangs genannten Art so zu verbessern, dass die Tarnung des Gerätes optimiert und gleichzeitig die Handhabung vergünstigt wird.

Diese Aufgabe wird erfindungsgemäss dadurch gelöst, dass das Gehäuse als Schlüsselbox. ausgebildet und mit einer zweiten der Schlüsselaufnahme dienenden Aufnahmekammer für den Schlüssel versehen sowie am Gehäuse das Betätigungsorgan von aussen zugänglich angeordnet ist, das aus einem im Gehäuse quer zur Längsachse des Gasbehälters bewegbar gelagerten Schieber besteht, der eine schräge Betätigungsrampe für die Relativbewegung des Sprühkopfes zum Gasbehälter aufweist.

Die Verbrechenstatistik zeigt, dass die Häufigkeit von Überfällen auf Personen in den Situationen besonders gross ist, in denen die Person im Begriff ist, die Tür eines Kraftfahrzeuges oder die Haustür aufzuschliessen. Das erfindungsgemässe Gerät ermöglicht gerade in dieser Situation eine Selbstverteidigung, weil der Benutzer das als Schlüsselbox getarnte Gerät in dieser Situation in der Hand hat und das Gerät ohne Verzögerung aktivieren kann. Da das Gerät nicht nur eine Schlüsselbox vortäuscht, sondern tatsächlich zur Aufnahme eines Schlüsselbundes dient, wird es der Benutzer auch immer bei sich führen. Desgleichen ist das Gerät immer zur Hand, wenn sich der Benutzer im Inneren eines Fahrzeuges oder in seiner Wohnung befindet, in welchem Fall das Gerät am Schlüssel hängt, der im Zündschloss des Kraftfahrzeuges bzw. in der Wohnungstür eingesteckt ist. Etwaige Angriffe kann der Benutzer somit durch einen schnellen Griff an das vor ihm hängende Gerät abwehren.

Weiterbildungen und Ausgestaltungen der Erfindung sind Gegenstände der Unteransprüche.

Anhand der Zeichnung, die ein Ausführungsbeispiel darstellt, sei die Erfindung näher beschrieben.
Es zeigt:
Figur 1 einen Vertikalschnitt durch das neue Gerät,
Figur 2 einen Querschnitt längs der Linie 2-2 in Fig. 1 durch das Gerät und
Figur 3 einen Längsschnitt durch das Gerät längs der Linie 3-3 in Fig. 1.

Ein Gehäuse 10 besteht aus zwei Hälften 12, 14, die je einen inneren Wandsteg 16 aufweisen und die miteinander verrastet werden können. Die beiden Wandstege 16 bilden dann eine Trennwand, welche eine erste Aufnahmekammer 34 für einen Sprühgasbehälter 36 von einer parallel dazu liegenden zweiten Aufnahmekammer 58 abteilen, welche zur Aufnahme eines Schlüsselbundes dient. Die zweite Aufnahmekammer 58 hat eine Bodenöffnung, welche durch einen in Führungsrändern 32 geführten Schieber 30 verschliessbar ist.

Der Sprühgasbehälter 36 hat in bekannter Weise einen Sprühkopf 38 mit Auslassdüse 40, welche in einer Gehäuseöffnung 42 endet. Eine obere Abschlusswand 28, eine der ersten Aufnahmekammer 34 zugeordnete Zwischenwand 22, die Trennwand 16 und eine dazu parallele Wand 44 begrenzen einen querliegenden Führungskanal 46 für einen Betätigungsschieber 48, der gegen die Wirkung einer Feder 52 verschiebbar ist und eine Betätigungsrampe 50 aufweist, die beim Verschieben des Schiebers 48 den Sprühkopf 38 abwärts drückt und einen Sprühstrahl 56 durch die Öffnung 42 austreten lässt.

Eine vor dem Betätigungsschieber 48 liegende Sperre 54 dient als Sicherung gegen ungewollte Betätigung. Die Sperre 54 ist als Schwenkhebel ausgebildet, der erst nach unten geschwenkt werden muss, um an den Schieber 48 heranzukommen.

In der einfachsten Ausführung erstreckt sich die Schlüsselaufnahmekammer 58 über die ganze Höhe des Gehäuses, das mit geringerer Höhe und geringerem Querschnitt ausgebildet sein kann als das dargestellte Ausführungsbeispiel. Das Gerät ist damit voll funktionsfähig.

Das Ausführungsbeispiel veranschaulicht ein Universalgerät, welches weitere Aufgaben erfüllt. Ein Gehäuseaufsatz 24 enthält eine Glühbirne 62 mit Reflektor 64, transparentem Fenster 68 und Schalter 70, 72 zur Aussendung eines Lichtstrahls 66. Oberhalb der Schlüsselaufnahmekammer 58 befindet sich - durch eine Querwand 26 getrennt - eine Batterieaufnahmekammer 60. Hinter der Gehäuserückwand 18 ist eine Klappe 90, 92, 94 schwenkbar gelagert, welche eine Kammer 88 zur Aufnahme von Papiergeld begrenzt. Unterhalb der Aufnahmekammer 34 für den Gasbehälter 36 ist - durch eine Querwand 20 getrennt - eine weitere Kammer 74 zur Aufnahme von Parkmünzen 84 vorgesehen. Der Münzenstapel wird durch ein in Gehäusestegen 82 geführtes von Federn 80 gespanntes Schiebeglied 76, 78 auf einen Vorsprung des Schiebers 30 nach unten gedrückt. Wird der Schieber 30 gegen die Wirkung einer Feder 86 nach links (Fig. 1) geschoben, wird automatisch die unterste Münze ausgegeben.

Wie sich aus der Zeichnung ergibt, ist in der zweiten Kammer 58 eine Kette oder eine Schnur befestigt, an der ein Halter oder Ring für ein Schlüsselbund befestigt ist.

## Patentansprüche

1. Gerät zur Selbstverteidigung mit einem als Gebrauchsgegenstand getarnten Gehäuse (10) um eine Aufnahmekammer (34) für einen Gasbehälter (36), welcher sowohl ein unter Druck stehendes Sprühmedium enthält als auch einen beweglichen Sprühkopf (38) mit Auslassdüse (40) für das Sprühmedium sowie ein Betätigungsorgan (48) für eine Relativverschiebung des Sprühkopfes (38) zum Gasbehälter (36) aufweist, wobei das Gehäuse (10) mit einer Gehäuseöffnung für den aus der Auslassdüse (40) austretenden Sprühstrahl und zur Tarnung mit einem Schlüssel versehen ist, dadurch gekennzeichnet, dass das Gehäuse (10) als Schlüsselbox ausgebildet und mit einer zweiten der Schlüsselaufnahme dienenden Aufnahmekammer (58) für den Schlüssel versehen sowie am Gehäuse das Betätigungsorgan (48) von aussen zugänglich angeordnet ist, das aus einem im Gehäuse (10) quer zur Längsachse des Gasbehälters (36) bewebar gelagerten Schieber (48) besteht, der eine schräge Betätigungsrampe (50) für die Relativbewegung des Sprühkopfes (38) zum Gasbehälter (36) aufweist.

2. Gerät nach Anspruch 1, dadurch gekennzeichnet, dass der Betätigungsschieber (48) gegen die Kraft einer Feder (52) auf den Sprühkopf (38) aufschiebbar angeordnet ist.

3. Gerät nach Anspruch 1 oder 2, dadurch gekennzeichnet, dass dem Betätigungsschieber (48) eine bewegbare Sperre (54) zugeordnet ist, die in ihrer Sperrstellung seine Bewegung verhindert.

4. Gerät nach Anspruch 3, dadurch gekennzeichnet, dass die Sperre (54) als Schwenkhebel ausgebildet ist und in Sperrstellung den Betätigungsschieber (48) übergreift.

5. Gerät nach Anspruch 1, dadurch gekennzeichnet, dass die beiden Aufnahmekammern (34, 58) durch eine zu deren Längsachsen parallele Trennwand bzw. Trennwandstege (16) abgeteilt sind.

6. Gerät nach Anspruch 1 oder 5, dadurch gekennzeichnet, dass eine Bodenöffnung für die zweite Aufnahmekammer (58) mittels einer Klappe oder eines Schiebers (30) verschliessbar ist.

7. Gerät nach Anspruch 1 oder 6, dadurch gekennzeichnet, dass an einer Wand in der zweiten Aufnahmekammer (58) mittels einer Kette, Schnur od. dgl. innenseitig ein Schlüsselring festgelegt ist.

8. Gerät nach Anspruch 1, dadurch gekennzeichnet, dass in einem Gehäuseaufsatz (24) eine Glühbirne (62) mit Schalter (70, 72) festgelegt sowie an eine Batterieaufnahmekammer (60) angeschlossen ist.

## Claims

1. A self defense device with a case (10) camouflaged as article of daily use which surrounds a chamber (34) receiving a gas container (36) which contains a spray medium under pressure and is provided with a movable spray head (38) having an outlet nozzle (40) for the spray medium as well as an actuating appliance (48) for a relative displacement of the spray head (38) towards the gas container (36), with the case (10) being provided with an opening for the spray jet penetrating from the outlet nozzle (40) and with a key for camouflage purposes, characterized in that the case (10) has the form of a box for keys and is provided with a second chamber (58) built to take keys for the key and that the actuating appliance (48) is situated at the case and is accessible from outside, the actuating appliance consisting of a bar (48) arranged inside the case (10) movably and at right angles to the longitudinal axis of the gas container (36), the bar having an inclined actuating ramp (50) for the relative movement of the spray head (38) towards the gas container (36).

2. A device according to claim 1 characterized in that the slip-on actuating bar (48) is placed against the force of a spring (52) on top of the spray head (38).

3. A device according to claim 1 or 2 characterized in that a movable lock (54) is allocated for the actuating bar (48), the movements of which are prevented by the lock in its locking position.

4. A device according to claim 3 characterized in that the lock (54) has the form of a pivoted lever end, in the locking position, overlaps the actutat- ing bar (48).

5. A device according to claim 1 characterized in that the two chambers (34, 58) are separated by means of a dividing wall (16) and cross-pieces respectively which are parallel to the chambers' longitudinal axes.

6. A device according to claim 1 or 5 characterized in that a floor opening for the second chamber (58) can be closed by means of a flap or a bar (50).

7. A device according to claim 1 or 6 characterized in that on a wall inside the second wall chamber (58) a key ring is fixed by means of a chain, a cord or the like.

8. A device according to claim 1 characterized in that in a case cap (24) a bulb (62) with a switch (70, 72) is fixed and connected to a chamber (60) receiving the battery.

## Revendications

1. Dispositif d'autodéfense avec un boîtier (1) camouflé comme objet usuel qui entoure une chambre (34) destinée au logement d'un réservoir à gaz (36) lequel contient et un moyen pulvérisé sous pression et une tête pulvérisateur mobile (38) avec un tuyère d'éjection (40) destiné au moyen pulvérisé ainsi qu'un organe de mise en action (48) pour un déplacement relatif de la tête pulvérisateur (38) vers le réservoir à gaz (36), le boîtier étant muni d'une ouverture pour le jet de pulvérisation sortant du tuyère d'éjection (40) et d'une clé de camouflage, caractérisé en ce que le boîtier (10) a la forme d'un box de clé et qu'il possède une deuxième chambre (58) servant au logement de clé pour la clé et que l'organe de mise en action (48) est placé au boîtier de sorte qu'il est accessible de l'extérieur, l'organe se composant d'une barre (48) logée à l'intérieur du boîtier (10) de manière mobile et transversale par rapport à l'axe longitudinal du réservoir à gaz (36), laquelle présente une rampe de mise en action inclinée (50) pour le mouvement relatif de la tête pulvérisateur (38) vers le réservoir à gaz (36).

2. Dispositif selon la revendication 1 caractérisé en ce que la barre de mise en action (48) est placée contre la force d'un ressort (52) de manière enfilable sur la tête pulvérisateur (38).

3. Dispositif selon la revendication 1 ou 2 caractérisé en ce qu'il est prévu un arrêt mobile (54) pour la barre de mise en action (48) qui dans sa position d'arrêt empêche le mouvement de celle-ci.

4. Dispositif selon la revendication 3 caractérisé en ce que l'arrêt (54) a la forme d'un levier pivotant et que dans sa position d'arrêt il recouvre la barre de mise en action (48).

5. Dispositif selon la revendication 1 caractérisé en ce que les deux chambres (34, 58) sont cloisonnées par une paroi de séparation ou bien des traverses situées parallèlement aux axes longitudinales de celles-ci.

6. Dispositif selon la revendication 1 ou 5 caractérisé en ce qu'on peut fermer l'ouverture de fond pour la deuxième chambre (58) à l'aide d'une trappe ou d'une barre (30).

7. Dispositif selon la revendication 1 ou 6 caractérisé en ce qu'un porte-clés est fixé à l'aide d'une chaîne, d'une ficelle ou d'une chose pareille à une paroi à l'intérieur de la deuxième chambre (58).

8. Dispositif selon la revendication 1 caractérisé en ce qu'il est prévue dans un chapeau de boîtier (24) une ampoule électrique (62) avec interrupteur (70, 72) raccordée à une chambre de batterie (60).
